# EUROPÄISCHE PATENTSCHRIFT

(11) **EP 0 718 233 B1**
(45) Veröffentlichungstag und Bekanntmachung des Hinweises auf die Patenterteilung: **08.09.1999**
(21) Anmeldenummer: 95118549.5
(22) Anmeldetag: 24.11.1995
(51) Int. Cl.: B65H 75/48, B65H 75/42

(54) **Schlauchaufrollvorrichtung**
Device for winding a hose
Dispositif pour enrouler un tuyau

(30) Priorität: 22.12.1994 DE 9420573 U
(43) Veröffentlichungstag der Anmeldung: 26.06.1996
(73) Patentinhaber: Bauer Spezialtiefbau GmbH, 86529 Schrobenhausen (DE)
(72) Erfinder: Stötzer, Erwin, Dipl.-Ing., Dipl.-Wirtsch.-Ing., D-86551 Aichach (DE)
(74) Vertreter: Heim, Hans-Karl, Dipl.-Ing.

(56) Entgegenhaltungen:
- WO-A-82/01624
- AU-B- 408 111
- DE-A- 2 815 024
- FR-A- 2 438 619
- US-A- 1 746 995

## Beschreibung

Die Erfindung betrifft eine Schlauchaufrollvorrichtung für einen Kran-/Bohrgerätewagen.

Im Hoch- und Tiefbau werden Kran-/Bohrgerätewagen eingesetzt, die über einen meist beweglichen Mast verfügen. Dieser steht mit einem Oberwagen mit Führerhaus in Verbindung, welcher wiederum auf einem Unterwagen angeordnet ist. Der Mast selbst kann z.B. über eine hydraulische Einrichtung und/oder eine Zugseileinrichtung schwenkbar sein und weist an seinem oberen Ende eine Umlenkeinrichtung auf, über die z.B. ein Zugseil und ein Hydraulikschlauch gelenkt werden. Das Zugseil trägt dann ein Bearbeitungswerkzeug, z.B. einen Schlitzwandgreifer, welcher über den Hydraulikschlauch betätigt wird.

Beim Einsatz eines Schlitzwandgreifers oder eines ähnlichen Bodenbearbeitungsgeräts muß dieses oft sehr tief in einen durch den Schlitzwandgreifer ausgehobenen Schlitzgraben oder dergl. herabgelassen werden. Dies geschieht über das Zugseil, welches wiederum mit einer Seilwinde auf dem Oberwagen oder ähnlichen Einrichtungen verbunden ist.

Nachteil einer derartigen Anordnung ist, daß der Hydraulikschlauch z.B. von Hand zugeführt werden muß und ebenso während des Herausziehens des Schlitzwandgreifers wiederum von Hand herausgezogen werden muß.

Aus der DE-A-4021925 ist eine Kabelaufwickelvorrichtung bekannt, die für elektrische Kabel geeignet ist. Sie weist eine Kabeltrommel auf, die beständig von einer Spiralfeder belastet wird und somit ein Aufwickeln des elektrischen Kabels bewirkt. Eine derartige Anordnung ist jedoch für Hydraulikschläuche ungeeignet, da diese sehr viel schwerer und größer als elektrische Kabel sind und die bekannte Anordnung für derartige Kräfte nicht ausgelegt ist.

Aus der DE-A-2815024 ist eine Spann- und Arbeitsstreckenausgleichsanordnung für Hydraulikschläuche von Gabelstaplern bekannt. Diese ist jedoch für eine automatische Zu- und Abführung eines Hydraulikschlauchs bei einem Kran-/Bohrgerätewagen ungeeignet.

Schließlich ist aus der FR-A-2 438 619 eine Vorrichtung zum automatischen Aufrollen eines flexiblen Schlauches bekannt geworden, die zur Verwendung an Zapfsäulen, insbesondere von Selbstbedienungstankstellen, vorgesehen ist. Diese Vorrichtung weist eine Schlauchtrommel auf, die im Inneren der Zapfsäule drehbar gelagert und als vergleichsweise kleine, kompakte Einheit in der Zapfsäule geschützt untergebracht ist. Neben der Schlauchtrommel ist eine Wickelrolle angeordnet, die mit der Schlauchtrommel drehfest verbunden ist. Auf der Wickelrolle ist ein Zugseil, das durch eine Einrichtung unter Zugspannung steht, in zur Schlauchaufrollrichtung entgegengesetzter Wickelrichtung auf- und abwickelbar. Durch eine von der Einrichtung erzeugte und über das Zugseil auf die Wickelrolle und somit auf die Schlauchtrommel übertragene Zugkraft kann der ausgezogene Schlauch wieder in die Zapfsäule zurückgezogen und auf die Schlauchtrommel aufgewickelt werden. Die Einrichtung zum Aufbringen der Zugkraft weist ein Gegengewicht auf, das mit einer Zugfeder verbunden sein kann. Zwischen der Wickelrolle und dem Gegengewicht ist ein Flaschen- oder Seilzug vorgesehen.

Aufgabe der vorliegenden Erfindung ist es, eine automatische Einrichtung zum Zu- und Abführen eines Hydraulikschlauches für ein von einem Kran-/Bohrgerätewagen geführtes Bearbeitungswerkzeug anzugeben.

Diese Aufgabe wird erfindungsgemäß durch eine Schlauchaufrollvorrichtung für einen Kran-/Bohrgerätewagen gelöst, die über Befestigungsmittel an einem Ausleger des Kran-/Bohrgerätewagens befestigt ist und einen auf einer um eine Achse drehbar gelagerten Schlauchtrommel aufwickelbaren Hydraulik- oder Pneumatikschlauch zum Betätigen eines Bearbeitungswerkzeuges des Kran-oder Bohrgerätewagens sowie eine Wickelrolle aufweist, die mit der Schlauchtrommel drehbar gekoppelt ist und ein Zugseil trägt, welches beim Abwickeln des Schlauches aufgewickelt wird und dabei eine Federeinrichtung vorspannt.

Weiterbildungen sind Kennzeichen der Unteransprüche.

Der Grundgedanke der Erfindung ist also darin zu sehen, daß ein Hydraulik- oder auch Pneumatikschlauch beim Abwickeln von seiner Schlauchtrommel gleichzeitig ein Seil auf einer zweiten z.B. parallel zur Schlauchtrommel angeordneten Wikkelrolle aufwickelt und dieses Seil dadurch eine Federeinrichtung vorspannt. Die somit vorgespannte Federeinrichtung zieht dann beim Herausziehen des Bearbeitungswerkzeugs wiederum gleichzeitig automatisch den zuvor herausgezogenen Hydraulikschlauch auf, indem sie sich entspannt.

Vorteil der Erfindung ist, daß die Federeinrichtung z.B. aus einer einfachen Schraubenfederanordnung bestehen kann. Diese wiederum kann aus mehreren gestapelten Federn bestehen, die mit unterschiedlichen Federsteifigkeiten versehen sind, um z.B. einen nichtlinearen Verlauf der Zugkraftkennlinie zu erreichen.

Die Federeinrichtung kann zudem anstelle der Schraubenfeder auch vorteilhafterweise mit hydraulischen oder pneumatischen Federn versehen sein.

Um eine Zugbelastung auf den Schlauch bei ausgefahrenem Bearbeitungsgerät, z.B. einem Schlitzwandgreifer, zu vermeiden, kann zusätzlich vorteilhafterweise eine Rastsperre mit einer der Wickelrollen und/oder der Schlauchtrommel gekoppelt sein, welche deaktiviert werden muß, um ein automatisches Aufwickeln des Hydraulikschlauches zu bewirken.

In einer weiteren Ausgestaltung kann die Erfindung vorteilhafterweise mit einer Bremse versehen sein, die bei Überschreiten einer vorbestimmten Drehgeschwindigkeit der Wikkelrolle und/oder Schlauchtrommel auf diese einwirkt und z.B. bei einem Bruch des Hydraulikschlauches ein zu schnelles Aufwickeln des Schlauches und damit eine Gefahrensituation verhindert.

Die Erfindung wird nachfolgend anhand von zwei Figuren näher erläutert.

Es zeigen:
- Fig. 1:: eine teilweise Schnittansicht einer erfindungsgemäßen Schlauchaufrollvorrichtung, und
- Fig. 2:: einen Kran-/Bohrgerätewagen mit der erfindungsgemäßen Schlauchaufrollvorrichtung.

Gemäß Figur 1 ist die Schlauchaufrollvorrichtung z.B. auf einer Auslegertraverse 1 über Befestigungseinrichtungen 2 und 7 befestigt. Die Schlauchaufrollvorrichtung ist in zwei Teile geteilt, einen starren und einen um eine Achse A drehbar gelagerten Teil. Die Befestigungseinrichtung 2 weist zu diesem Zweck ein Lager auf, in dem eine sich seitlich von der Schlauchtrommel 11 für den Hydraulikschlauch 12 in Achsrichtung erstreckende Welle 13 drehbar gelagert wird. In der dargestellten Ausführungsform befindet sich die den Hydraulikschlauch 12 tragende Schlauchtrommel 11 linksseitig von der Befestigungseinrichtung 2 und rechtsseitig ist eine Wickelrolle 5 mit der Welle 13 gekoppelt. Diese dient zur Aufnahme eines Zugseils 6, z.B. eines Stahlseils. Rechtsseitig von der Wickelrolle 5 schließt sich z.B. ein Hydraulikanschlußventil 3 an, welches mit einer in der Welle 13 geführten Hydraulikverbindungsleitung 4 über eine Dichtung (nicht dargestellt) in Verbindung steht. Die Hydraulikverbindungsleitung 4 dient zum Anschluß des auf der Schlauchtrommel 11 aufgerollten Schlauches 12 in Verbindung mit dem Anschlußventil 3 an ein auf dem Oberwagen des Kran-/Bohrgerätewagens befindliches Hydrauliksystem.

An der zweiten Halterung 7 ist ein senkrecht zur Achse A angeordneter Zylinder 8 starr befestigt. Dieser Zylinder 8 weist in seinem Inneren ein Federsystem 10 auf, welches gegen den Boden des Zylinder 8 vorgespannt werden kann. Zu diesem Zweck befindet sich am oberen Ende des Federsystems 10 eine Befestigungsvorrichtung 9 zur Befestigung des Stahlseils 6.

In Figur 2 ist ein gemäß Figur 1 aufgebautes System auf einem Kran-/Bohrgerätwagen 16 installiert dargestellt. Der Kran-/Bohrgerätwagen 16 weist einen Unter- und Oberwagen mit einem Führerhaus auf. Auf dem Oberwagen ist ein beweglicher Ausleger 17 sowie ein zugehöriges bekanntes Auslegerabstützungsystem 18 angeordnet. Am oberen Ende des Auslegers 17 befindet sich eine obere Umlenkung für das das Bearbeitungsgerät tragende Tragseil 19 und den Hydraulikschlauch 12. Am Ende des Tragseils 19 ist z.B. ein Schlitzwandgreifer 15 befestigt, der mit dem Hydraulikschlauch 12 in Verbindung steht und durch das ihn speisende Hydrauliksystem betätigt wird.

Beim Ablassen des geschlossenen Schlitzwandgreifers 15 in den Schlitzgraben bzw. Boden wird das Tragseil 19 von einer im Oberwagen des Kran-/Bohrgerätwagens 16 befindlichen Wikkelrolle und Antriebsmotor (beide nicht dargestellt) abgerollt. Dadurch bewegt sich der Schlitzwandgreifer 15 in Richtung Boden oder Schlitzgraben. Durch den auch auf den Hydraulikschlauch 12 ausgeübten Zug wird dieser von der Schlauchtrommel 11 abgewickelt. Dadurch wird das Stahlseil 6 auf der mit der Schlauchtrommel 11 gekoppelten Wickelrolle 5 aufgewickelt und dadurch ein Zug auf die Feder 10 im Inneren des Zylinders ausgeübt und diese wird gespannt.

Zum Aufziehen des Schlitzwandgreifers 15 wird das Tragseil 19 wieder durch den Antriebsmotor auf die zugehörige (nicht dargestellte) Wickelrolle aufgerollt und dadurch der Schlitzwandgreifer 15 aus dem Schlitzgraben herausbewegt. Die Feder 10 übt nun durch die zuvor gespeicherte Federkraft eine Zugkraft auf das Stahlseil 6 aus und wickelt dieses zuvor auf der Wickelrolle 5 aufgewickelte Stahlseil 6 von dieser ab. Dadurch wird ebenfalls die mit dieser Wickelrolle 5 gekoppelte Schlauchtrommel 11 in deren Aufwickelrichtung gedreht und der zuvor abgelassene Hydraulikschlauch 12 automatisch aufgewickelt.

Die gesamte Vorrichtung kann zudem mit einer Rastsperre (nicht dargestellt) versehen sein, die nur ein Abwickeln des Hydraulikschlauche erlaubt und erst bei einer mechanischen Entrastung das automatische Aufwickeln des Hydraulikschlauchs freigibt. Dadurch kann eine Zugentlastung des Hydraulikschlauchs während der eigentlichen Grabarbeiten gewährleistet werden, Die Entriegelung kann dabei jedesmal automatisch, z.B. pneumatisch oder elektrisch erfolgen, wenn der Schlitzwandgreifer aus dem Schlitzgraben gezogen wird. Im einfachsten Fall kann diese Rastsperre aus einem mit der Wickelrolle 5 bzw. der Schleuchtrommel 11 gekoppelten Zahnrad und einer in diese eingreifenden Raste bestehen.

Des weiteren kann aus Sicherheitsgründen noch eine Bremseinrichtung (ebenfalls nicht dargestellt) vorgesehen werden, die z.B. über eine Fliehkraftsteuerung aktiviert werden kann. Diese verhindert, daß im Falle eines Abreißens des Hydraulikschlauches ein unkontrolliertes Aufrollen des restlichen Schlauches erfolgt und dabei eine Gefahrensituation entsteht. Selbstverständlich kann als Bremse die oben erwähnte Rasteinrichtung mitverwendet werden.

Anstelle eines Hydraulikschlauchs kann selbstverständlich auch ein Pneumatikschlauch verwendet werden.

Die Länge der Zylinder 8 kann z.B. je nach Anwendung und Länge des Auslegers 17 bis zu 6 m betragen. Als Hydraulikschlauch eignet sich ein Schlauch mit einem Volumen von ungefähr 2 l/m und mehr, wobei das Schlauchgewicht leer ca. 3,5 kg/m beträgt. Bei einem Schlauchdurchmesser von beispielsweise 50 cm beträgt bei 8 Wicklungen die gespeicherte Schlauchlänge ungefähr 36m.

Die Feder 10 kann aus mehreren einzelnen Federn bestehen, die aufeinander gestapelt sind und jeweils gleiche oder auch unterschiedliche Federsteifigkeiten besitzen.

Wenn am Ausleger 17 sowohl linksseitig als auch rechtsseitig jeweils eine Schlauchtrommel 11 angeordnet sind, z.B. für einen Zuführschlauch und einen Abführschlauch, ist es besonders vorteilhaft, daß beide Schlauchtrommeln 11 mit einer gemeinsamen Schlauchaufrollvorrichtung verbunden sind. Es ist also auch hier eine einzige Wickelrolle mit zugehörigem Federspeicher ausreichend.

## Patentansprüche

1. Schlauchaufrollvorrichtung für einen Kran-/Bohrgerätewagen (13), die über Befestigungsmittel (1, 2, 7) an einem Ausleger (17) des Kran-/Bohrgerätewagens (13) befestigt ist und einen auf einer um eine Achse (A) drehbar gelagerten Schlauchtrommel (11) aufwickelbaren Hydraulik- oder Pneumatikschlauch (12) zum Betätigen eines Bearbeitungswerkzeuges (15) des Kran-oder Bohrgerätewagens (13) sowie eine Wickelrolle (5) aufweist, die mit der Schlauchtrommel (11) drehbar gekoppelt ist und ein Zugseil (6) trägt, welches beim Abwickeln des Schlauches (12) aufgewickelt wird und dabei eine Federeinrichtung (8, 10) vorspannt.

2. Schlauchaufrollvorrichtung nach Anspruch 1,
dadurch **gekennzeichnet**,
daß durch die Achse (A) wenigstens der Wickelrolle (5) und/oder Schaluchtrommel (11) eine hydraulische Zuleitung (3, 4) für den hydraulischen Schlauch geführt ist.

3. Schlauchaufrollvorrichtung nach einem der vorhergehenden Ansprüche,
dadurch **gekennzeichnet**,
daß die Federeinrichtung einen senkrecht zur Achse (A) der Wickelrolle (5) und/oder der Schlauchtrommel (11) angeordneten Zylinder (8) aufweist, welcher im Inneren ein in Längsrichtung spannbares Federmittel (10) aufweist, dessen eines Ende (9) mit dem Zugseil (6) verankert ist und dessen anderes Ende gegen die Verankerungsmitteln (7) gelagert ist.

4. Schlauchaufrollvorrichtung nach Anspruch 3,
dadurch **gekennzeichnet**,
daß der Federspeicher wenigstens eine Schraubenfeder enthält.

5. Schlauchaufrollvorrichtung nach Anspruch 3,
dadurch **gekennzeichnet**,
daß der Federspeicher miteinander gekoppelte Schraubenfedern mit unterschiedlichen Federsteifigkeiten enthält.

6. Schlauchaufrollvorrichtung nach Anspruch 4 oder 5,
dadurch **gekennzeichnet**,
daß der Federspeicher parallel gekoppelte Schraubenfedern enthält.

7. Schlauchaufrollvorrichtung nach einem der vorhergehenden Ansprüche,
dadurch **gekennzeichnet**,
daß die Schraubfedern pneumatische oder hydraulisch Schraubenfedern sind.

8. Schlauchaufrollvorrichtung nach einem der vorhergehenden Ansprüche,
dadurch **gekennzeichnet**,
daß der Federspeicher am Mast des Kran-/Bohrgerätewagens befestigt ist.

9. Schlauchaufrollvorrichtung nach einem der vorhergehenden Ansprüche,
dadurch **gekennzeichnet**,
daß die Wickelrolle (5) und/oder die Schlauchtrommel (11) mit einer Bremseinrichtung versehen sind, die die Drehbewegung bei Überschreiten einer vorbestimmten Drehgeschwindigkeit der Wickelrolle (5) bzw. der Schlauchtrommel (11) abbremst.

10. Schlauchaufrollvorrichtung nach einem der vorhergehenden Ansprüche,
dadurch **gekennzeichnet**,
daß die Wickelrolle (5) und/oder die Schlauchtrommel (11) mit einer Rastsperre zur Zugentlastung bei abgewickeltem Schlauch (12) versehen sind.

11. Schlauchaufrollvorrichtung nach einem der vorhergehenden Ansprüche,
dadurch **gekennzeichnet**,
daß mehrere Schlauchtrommeln (11) vorhanden sind, und daß diese Schlauchtrommeln (11) mit einer einzigen Wickelrolle (5) und zugehörigen Federspeicher in Wirkverbindung stehen.

## Claims

1. Hose reeling device for a crane/boring tool truck (13), which is fixed by fixing means (1, 2, 7) to a jib (17) of the crane/boring tool truck (13) and having a hydraulic or pneumatic hose (12) for operation of a boring tool (15) of the crane/boring tool truck (13) which hose can be wound onto a hose reel (11) mounted so as to rotate about an axis (A) and a winding drum (5), which is coupled in rotary manner to the hose reel (11) and carries a load cable (6), which is wound up when the hose (12) is unwound and thereby pretensions a spring mechanism (8, 10).

2. Hose reeling device according to claim 1,
**characterized** in that,
a hydraulic feed line (3, 4) for the hydraulic hose is passed through the axis (A) of at least the winding drum (5) and/or hose reel (11).

3. Hose reeling device according to one of the preceding claims,
**characterized** in that,
the spring mechanism has a cylinder (8) arranged perpendicular to the axis (A) of the winding drum (5) and/or the hose reel (11), said cylinder having in its interior a longitudinally tensionable spring mechanism (10), whose one end (9) is anchored to the load cable (6) and whose other end is mounted against the anchoring means (7).

4. Hose reeling device according to claim 3,
**characterized** in that,
the spring accumulator contains at least one helical spring.

5. Hose reeling device according to claim 3,
**characterized** in that,
the spring accumulator contains coupled together helical springs with different spring rigidities.

6. Hose reeling device according to claim 4 or 5,
**characterized** in that,
the spring accumulator contains parallel coupled helical springs.

7. Hose reeling device according to one of the preceding claims,
**characterized** in that,
the helical springs are pneumatic or hydraulic helical springs.

8. Hose reeling device according to one of the preceding claims,
**characterized** in that,
the spring accumulator is fixed to the mast of the crane/boring tool truck.

9. Hose reeling device according to one of the preceding claims,
**characterized** in that,
the winding drum (5) and/or the hose reel (11) are provided with a brake mechanism, which brakes the rotary movement when the latter exceeds a predetermined rotation speed of the winding drum (5) or hose reel (11).

10. Hose reeling device according to one of the preceding claims,
**characterized** in that,
the winding drum (5) and/or the hose reel (11) are provided with a locking catch for relieving tension when the hose (12) is unwound.

11. Hose reeling device according to one of the preceding claims,
**characterized** in that,
there are several hose reels (11), and that these hose reels are in operative connection to a single winding drum (5) and associated spring accumulator.

## Revendications

1. Dispositif pour enrouler un tuyau pour un chariot de grue/de forage (13), qui est fixé par des moyens de fixation (1, 2, 7) sur une flèche (17) du chariot de grue/de forage (13) et qui présente un tuyau hydraulique ou pneumatique (12) s'enroulant sur un tambour (11) à tuyau monté rotatif autour d'un axe (A) afin d'actionner un outil d'usinage (15) du chariot de grue ou de forage (13), ainsi qu'un rouleau (5) d'enroulement qui est couplé de manière rotative au tambour (11) à tuyau et porte un câble de traction (6) qui, lors du déroulement du tuyau (12), est enroulé et met alors sous contrainte un dispositif à ressort (8, 10).

2. Dispositif pour enrouier un tuyau selon la Revendication 1, ***caractérisé en ce qu**'à* travers l'axe (A) au moins du rouleau (5) d'enrouement et/ou du tambour (11) à tuyau, il passe une conduite hydraulique (3, 4) pour le tuyau hydraulique.

3. Dispositif pour enrouler un tuyau selon l'une quelconque des Revendications précédentes, ***caractérisé en ce que*** le dispositif à ressort présente un cylindre (6) placé perpendiculairement à l'axe (A) du rouleau (5) d'enroulement et/ou du tambour (11) à tuyau, cylindre qui présente à l'intérieur un moyen à ressort (10) pouvant être tendu dans la direction longitudinale, dont une extrémité (9) est ancrée avec le câble de traction (6) et dont l'autre extrémité est montée contre les moyens d'ancrage (7).

4. Dispositif pour enrouler un tuyau selon la Revendication 3, *caractérisé en ce que* le ressort accumulateur contient au moins un ressort à boudin.

5. Dispositif pour enrouler un tuyau selon la Revendication 3, ***caractérisé en ce que*** le ressort accumulateur contient des ressorts à boudin de raideurs différentes couplés les uns aux autres.

6. Dispositif pour enrouler un tuyau selon la Revendication 4 ou 5, ***caractérisé en ce que*** le ressort accumulateur contient des ressorts à boudin couplés en parallèle.

7. Dispositif pour enrouler un tuyau selon l'une quelconque des Revendications précédentes, ***caractérisé en ce que*** les ressorts à boudin sont des ressorts à boudin pneumatiques ou hydrauliques.

8. Dispositif pour enrouler un tuyau selon l'une quelconque des Revendications précédentes, ***caractérisé en ce que*** le ressort accumulateur est fixé sur le mât du chariot de grue/de forage.

9. Dispositif pour enrouler un tuyau selon l'une quelconque des Revendications précédentes, ***caractérisé en ce que*** le rouleau (5) d'enroulement et/ou le tambour (11) à tuyau est muni d'un dispositif de freinage qui ralentit le mouvement de rotation en cas de dépassement d'une certaine vitesse de rotation du rouleau (5) d'enroulement et/ou du tambour (11) à tuyau.

10. Dispositif pour enrouler un tuyau selon l'une quelconque des Revendications précédentes, ***caractérisé en ce que*** le rouleau (5) d'enroulement et/ou le tambour (11) à tuyau est muni d'un cliquet d'arrêt afin de décharger la traction quand le tuyau (12) est déroulé.

11. Dispositif pour enrouler un tuyau selon l'une quelconque des Revendications précédentes, ***caractérisé en ce que*** plusieurs tambours (11) à tuyau sont présent, et ***en ce que*** ces tambours (11) à tuyau sont en liaison active avec un unique rouleau (5) d'enroulement et avec le ressort accumulateur associé.
